# FASCICULE DE BREVET EUROPEEN

(11) **EP 0 009 019 B1**
(45) Date de publication et mention de la délivrance du brevet: **04.05.1983**
(21) Numéro de dépôt: 79900016.1
(22) Date de dépôt: 19.12.1978
(51) Int. Cl.: B31B 7/60, B65B 43/08

(54) **PROCEDE ET DISPOSITIF POUR L'OBTENTION D'UN EMBALLAGE AINSI QUE L'EMBALLAGE AINSI OBTENU**
VERFAHREN UND VORRICHTUNG ZUM HERSTELLEN EINER VERPACKUNG UND SO HERGESTELLTE VERPACKUNG
PROCESS AND DEVICE FOR PRODUCING A PACKING, AND THE PACKING PRODUCED

(30) Priorité: 19.12.1977 FR 7738173
(43) Date de publication de la demande: 19.03.1980
(73) Titulaire: SOCIETE PARISIENNE D'IMPRESSION ET DE CARTONNAGE, F-92700 Colombes (FR); BODET, Jean, Augustin, F-78000 Versailles (Yvelines) (FR)
(72) Inventeur: CHAZAL, Guy, Albert, F-95110-Sannois, Val d'Oise (FR); BODET, Jean, Augustin, F-78000 Versailles, Yvelines (FR)
(74) Mandataire: Rataboul, Michel
(86) Numéro de dépôt international: FR7800051
(87) Numéro de publication internationale: WO7900409

## Description

On a décrit dans la demande internationale WO 79/00171 du 2 Octobre 1978 un emballage en carton revêtu d'une pellicule de matière synthetique, celle-ci assurant par collage, la liaison entre carton et pellicule.

Cet emballage est essentiellement caractérisé par le fait qu'il comprend des rebords qui sont tous situés dans le même plan, sans aucune supersposition, de telle sorte que I'on peut fermer cet emballage au moyen d'un couvercle fixé d'une manière étanche sur ces rebords.

Selon une variante, I'emballage comprend au moins deux compartiments séparés par deux parois placées face a face. Ces deux parois peuvent, en outre, comprendre au moins un rebord situé a leur sommet, grace a quoi le couvercle peut être fixé a la fois sur les rebords du pour- tour de I'emballage et sur le rebord des parois intermédiaires qui séparent les deux compartiments.

Cet emballage étant essentiellement consti- tué d'une partie en carton et d'une partie en matière synthétique thermoformée, la fabrication de I'emballage suppose deux phases essentielles:
- mise en forme du flan de carton,
- thermo-formage et collage d'une pellicule thermo-plastique.

Un emballage de ce type ne trouve son intérêt économique reel que s'il est obtenu par des méthodes industrielles. Or, s'il est facile d'obtenir un emballage en carton a partir d'un flan découpé et rainé, puis de le revêtir par thermo-formage d'une pellicule thermo- plastique, il est en revanche beaucoup plus difficile d'obtenir le rabattement des rebords qui, par definition, sont dans un plan different de celui des parois.

C'est la raison pour laquelle on s'est con- tenté jusqu'à ce jour de barquettes simples, c'est-a-dire sand rebords ou de barquettes a rebords, mais ces derniers n'étant constitués que de matière synthétique, ainsi que cela est expliqué dans la demande de brevet évoquée plus haut.

Par ailleurs, on connait le document DE.B.1.479.017 qui concerne un procédé pour la mise en place d'une feuille thermo-plastique à l'intérieur d'une barquette en carton mais il s'agit d'un procédé bien connu dans sa généralité. Ici, il s'agit d'un perfectionnement essentiellement caractérisé par le fait que la matrice 15 est plus profonde que I'emballage 10 de sorte qu'il subsiste sous cet emballage 10 un espace par lequel est évacué I'air qui se trouve occlus entre I'emballage et la matrice 15.

Ceci est possible du fait que la feuille de matière synthétique 20 emprisonnée entre deux pieces 18 et 19 est bloquée contre une couronne périphérique 21 ainsi que cela est particulièrement visible sur la figure 6.

On constate à I'examen de ce brevet que le procédé mis en oeuvre est diamétralement oppose à celui dont il est question ici. En effet, I'invention a essentiellement pour objet un pro- cede selon la revendication 1 et un dispositif selon la revendication 4 grace auxquels on peut rabattre les rebords d'une barquette.

Selon l'invention, il faut laisser subsister, au-dessus du moule ou matrice, un espace périphérique sur lequel des rebords pourront être rabattus et, cela, grace à la matière synthétique elle-même du fait que celle-ci commence a se déformer vers le bas par le centre pour terminer par la périphérie, ce qui se traduit par un effet de renversement des bords dirigé de l'intérieur vers I'extérieur, comme cela se voit particulièrement sur la figure 3 de la présente demande.

Selon le document DE.B.1.479.017 un tel fonctionnement serait impossible même si I'on essayait délibérément d'utiliser le procédé de la présente demande.

II suffit, en effet, d'observer la figure 6 du document DE.B.1.479.017 pour voir que la feuille de matière synthétique 20 est encore à l'état tendu et donc ni ramollie ni sollicitée par une pression d'air alors que la partie 18 est déjà dans sa position la plus basse qui correspond au pincement de la feuille 20 entre cette partie 18 et la partie 21. Or, il est precise dans ce brevet (colonne 3, lignes 11 a 14) qu'il doit y avoir un très petit espace entre le bord intérieur de la piece 18 et la partie extérieure de la paroi verticale de la barquette 10. On voit, en effet, sur la figure 6 que ce très petit espace est celui qui est juste nécessaire pour laisser passage à la feuille thermoplastique 20, ce qui assure une obstruction étanche de la partie superieure de I'ensemble et ce qui permet d'aspirer I'air occlus entre la barquette et le moule.

On connait également le brevet US-A-3.547.722 qui décrit un emballage ne comportant pas de rebord en carton, de sorte qu'il ne saurait apprendre a personne comment de tels rebords en carton peuvent être rabattus vers l'extérieur.

Le rebord visible sur les figures 8, 9 et 10 est constitue exclusivement par la feuille de matière synthétique et non par des bords en carton.

On connait aussi le document FR.A.2.211.927 mais celui-ci n'apprend pas comment on peut replier d'une manière automatique, lors de la mise en place d'une feuille thermoplastique, des rebords périphériques formant un trottoir continu.

II est indiqué lignes 33 à 38 de la page 4, sans autre explication, que ces rebords doivent être plies mais il n'est décrit aucun moyen pour parvenir a ce résultat. On voit également que la matière synthétique doit être placée avant la mise en forme dans un moule comme cela résulte de pluriel dans le verbe devenir page 6, ligne 1 ainsi que page 7, lignes 8 à 15.

En tout état de cause, il est clair que les languettes 13, 15, 17 et 19 se trouvent obliga- toirement a l'extérieur des parois 12, 14, 16 et 18 de sorte que I'on ne saurait transformer le flan en barquette en le conformant simplement dans la matrice femelle d'un moule car il serait nécessaire de prévoir, dans les angles de cette matrice, un espace suffisant pour permettre aux languettes 13, 15, 17 et 19 de se replier contre la face extérieure de la paroi correspondante.

Le passage de ce brevet que I'on trouve page 6 a partir de la ligne 18, fait état de mise en forme et de transformation en recipient ou barquette du flan mais rien ne permet de deviner par quel procédé cette transformation ou mise en forme est opérée. On remarque, par exemple, lignes 24 et 25, que le rédacteur du brevet fait une difference entre le temps nécessaire au repliage des languettes d'angle et la vitesse de formage puisque entre les deux membres de phrase faisant allusion à ces operations se trouvent les mots "ainsi que".

II résulte de cette analyse que le document FR.A.2.211.927 constitue une antériorité de principe a toutes les barquettes comprenant un rebord continu mais ne peut pas être considéré comme une antériorité a la présente invention du fait que la matière synthétique doit être placée avant la conformation du flan de carton et qu'il n'est precise nulle part que les rebords sont rabattus vers l'extérieur lors de l'opération de thermo-formage et au moyen de la pellicule thermoplastique elle-même.

La présente invention concerne un procédé et un dispositif grace auxquels on peut obtenir de manière industrielle un emballage avec ou sans compartiments séparés, mais muni de rebords, grace à des moyens entièrement originaux.

L'invention sera bien comprise a l'aide de la description détaillée ci-après faite en reference au dessin annexé. Bien entendu, la description et le dessin ne sont donnés qu'à titre d'exemple indicatif et non limitatif.
La figure 1 est une vue en plan d'un flan de carton découpé et rainé pour former un emballage conforme a l'invention.
Les figures 2 a 4 sont des vues sché- matiques en coupe d'un dispositif conforme a l'invention.
La figure 5 est une vue d'un emballage obtenu a partir d'un flan de la figure 1 et au moyen du dispositif des figures 2 a 4.
Les figures 6 8 sont des vues en plan de flans de carton découpés et rainés pour former un emballage a trois compartiments, conforme a l'invention.
La figure 9 est une vue schématique en perspective d'une embase spécifique pour l'obten- tion d'un emballage à trois compartiments, conforme à l'invention.
Les figures 10 a 12 sont des vues sché- matiques montrant l'obtention d'un emballage a trois compartiments a partir des flans des figures 6 à 8.
La figure 13 est une vue schématique d'un tel emballage montrant le rabattement des rebords selon le procédé conforme a l'invention.
La figure 14 est une vue en perspective de ce même emballage terminé.
Les figures 15 et 16 sont des vues sché- matiques partielles montrant deux variantes de realisation d'un dispositif conforme a l'invention.
Les figures 17, 18 et 19 représentent schématiquement selon trois phases différentes, une autre variante d'un dispositif conforme à l'invention.
La figure 20 montre schématiquement I'application de cette variante a la realisation d'un emballage du type de celui représente aux figures 6 a 14, c'est-à-dire devant comporter plusieurs compartiments séparés.

On va maintenant décrire en regard des figures 1 a 5 un emballage, le dispositif et le procédé conformes à l'invention.

En vue d'obtenir un emballage constitue d'une barquette simple, c'est-a-dire à un seul compartiment, de forme générale en tronc de pyramide creux, on part d'un flan de carton découpé et rainé comme on le voit sur la figure 1 de telle manière que ce flan, a plat, présente un fond 1 délimité par des lignes de rainage 2, quatre parois respectivement 3, 4, 5 et 6, ainsi que quatre rebords respectivement 7, 8, 9 et 10 délimités par des lignes de rainage 11. II est facile de comprendre que si I'on redresse les parois 3, 4, 5 et 6 par rapport au fond 1, le long des lignes 2, on obtient une barquette en tronc de pyramide. On comprend également que le flan de carton ainsi plié peut facilement être obtenu au moyen d'un conformateur puisque rien ne s'oppose à son passage le long des arêtes ou parois d'un tel conformateur.

On voit également qu'en revanche, il serait impossible par des moyens simples d'obtenir au moyen d'un conformateur automatique le rabattement des rebords 7, 8, 9, et 10 le long des lignes 11, vers l'extérieur car alors ces rebords seraient sensiblement perpendiculaires aux bords du conformateur.

Selon I'invention le flan représenté sur la figure 1 est prélevé à plat sur une pile de flans identiques superposes puis est dispose en regard d'un conformateur dont l'ouverture est analogue à la forme et aux dimensions du fond 1 plus l'épaisseur du carton qui constitue les parois 3 a 6.

Ce faisant, on obtient le tronc de pyramide évoqué plus haut ce qui signifie que les rebords 7 à 10 restent dans le prolongement de chaque paroi correspondante.

Le flan ainsi conforme est maintenu en volume dans un alvéole 12 d'une embase 13.

L'embase 13 fait partie d'un dispositif de thermo-formage qui comprend par ailleurs, une platine 14 équipée de moyens de chauffage (non représentés), d'une buse d'injection d'air comprimé 15 ainsi que cela est connu en soi. Sur I'embase 13 est fixé un cadre 16 qui entoure l'alvéole 12 et dont la hauteur est un peu supérieure a la largeur des rebords 7 a 10 qui, comme on le dit plus haut, restent dans le prolongement des parois 3 a 6, donc emergent de I'alvéole 12.

Le cadre 16 présente une gorge supérieure 17 avec laquelle doit coopérer un joint 18 prévu sur la platine 14. Comme cela est connu en soi, la platine 14 est montée de manière mobile de telle sorte qu'elle puisse être mise en position d'effacement pour permettre l'introduction d'un flan de carton dans l'alvéole 12. Lorsqu'elle est encore dans cette position d'effacement, on place une pellicule thermo-plastique 19 au dessus de I'embase 13, de l'alvéole 12 et du cadre 16. On rabat alors la platine 14 (Fig. 2). Lorsque la platine 14 est fermement appliquéé, le joint 18 pénétre dans la gorge 17 du cadre 16 en emprisonnant la pellicule 19. A ce moment on introduit de l'air comprimé par des conduits 20 prévus dans I'embase 13 tandis que, simul- tanément, on provoque une aspiration par la buse 15 de telle sorte que la pellicule 19 est intimement appliquée contre la platine 14 et les moyens de chauffage dont elle est munie. On obtient ainsi un ramolissement de la pellicule 19 parfaitement réparti sur toute la surface. Quand cela est obtenu on inverse pression et depression pour obtenir l'évacuation par les conduits 20 de I'air qui était emprisonné dans la chambre délimitée par l'alvéole 12, la platine 14 et l'intérieur du cadre 16. Grace au fait que les parois 3 a 6 de I'emballage sont seulement jointives, l'air peut facilement passer par les interstices entre ces parois, et s'evacuer par les conduits 20.

Par la buse 15 arrive alors de I'air comprimé qui s'écoule schématiquement selon les flèches F1 (fig. 3) c'est-a-dire sensiblement à partir du centre de la chambre. La pellicule 19, main- tenue au droit du cadre 16, et ramolie par les moyens de chauffage, se déforme et s'abaisse vers le fond 1 en commençant par le centre, et cela, grace au fait que I'air occlus entre sa face inférieure et le flan de carton est aspire par les conduits 20.

La pellicule 19 passe donc par une phase de deformation représentée schématiquement sur la figure 3 ou I'on voit qu'elle tend à s'incliner en direction de I'embase 13 vers l'extérieur si I'on considère le flan de carton. Ainsi la pellicule 19, sous I'effet de I'air comprimé, provoque le pliage vers l'extérieur des rebords 7 à 10 et, cela, jusqu'à ce qu'ils soient parfaitement appliques contre la face horizontale de I'embase 13 qui entoure l'alvéole 12.

Pour que cet effet de pliage soit correct, il est donc nécessaire que la face supérieure de I'embase 13 s'étende autour de l'alvéole 12 sur une distance au moins égale à la hauteur de dépassement des rebords 7 à 10 lorsque le flan est mis en place dans ledit alvéole 12, afin que ces rebords puissent être, sans gene, appliques a plat sur I'embase 13.

La pellicule 19 épouse intimement le fond 1, les parois 3 a 6, les rebords 7 a 10, et éventuellement, la face supérieure de la platine située entre l'arête des rebords et la face intérieure du cadre 16 comme cela est représenté sur la figure 4.

Lorsque cette operation de thermo-formage est terminée la pellicule est collée sur le carton et assure la liaison des parois et des rebords en obturant tous les interstices. On place, alors, la platine 14 en position d'effacement, on coupe la pellicule 19 au ras des rebords 7 à 10, et I'on retire I'emballage terminé.

Comme cela a déjà été precise, il est nécessaire que les rebords 7 à 10 soient tous dans le même plan sans superposition. C'est pourquoi leurs extrémités sont biseautées pour se joindre le plus exactement possible. En outre, dans I'exemple représenté, on a prévu des pans coupés de sorte que I'emballage terminé se présente finalement sous la forme représentée sur la figure 5.

En se reportant maintenant aux figures 6 a 14 on voit qu'un emballage obtenu selon le pro- cede conforme à l'invention peut presenter plusieurs compartiments séparés. En l'occurrence I'emballage représenté comprend trois compartiments et un tel emballage est obtenu à partir de trois flans de carton différents comme cela va être décrit maintenant.

Sur la figure 6, on voit un flan de carton découpé et rainé pour presenter un fond 30 séparé par des lignes de rainage 31 de parois 32, 33, 34 et 35, ces parois comprenant chacune un rebord respectivement 36, 37, 38 et 39 délimité par des lignes de rainage 40.

Ce flan est destine à constituer le grand compartiment A visible tout particulièrement sur les figures 13 et 14.

Sur la figure 7, on voit un flan de carton découpé et rainé pour former un fond 41 séparé par des lignes de rainage 42 de parois 43, 44, 45 et 46.

Les parois 43 et 46 comprennent chacune un rebord respectivement 47 et 48, délimité par des lignes de pliage 49. Ce flan est destine à constituer le compartiment B visible en particu- lier sur les figures 13 et 14.

Sur la figure 8 on voit un flan de carton découpé et rainé pour presenter un fond 50 séparé par des lignes de rainage 51 de parois 52, 53, 54 et 55. Les parois 52, 54 et 55 présentent chacune un rebord respectivement 56, 57 et 58 délimité par des lignes de rainage 59. Ce flan est destine à créer le compartiment C plus particulièrement visible sur les figures 13 et 14.

Le procédé et le dispositif pour obtenir un emballage complet a partir des flans des figures 6, 7 et 8 sont tout-a-fait comparables a ceux qui ont été précédemment décrits en regard des figures 1 à 5.

Mais ici, I'emballage devant comprendre trois compartiments séparés A, B et C, l'embase 60 comprend alors trois alvéoles 61, 62 et 63 dans lesquels sont placés, après redressement des parois par rapport au fond, les flans des figures 6 a 8. Le flan de la figure 6 est place dans l'alvéole 61, le flan de la figure 7 est place dans l'alvéole 62 et le flan de la figure 8 est place dans l'alvéole 63.

Chacun de ces flans se comporte donc comme celui, unique des figures 1 a 5.

Comme dans le cas precedent, on place au dessus de I'embase 60, c'est-a-dire au dessus des trois alvéoles a la fois, une pellicule thermo- plastique 64, alors que les différents rebords des flans de carton sont encore dans le prolongement de leur paroi correspondante (fig. 10). La platine 65 associée à I'embase 60 et qui correspond à la platine 14, comprend trois buses débouchant chacune au droit du centre des trois alvéoles 61 a 63. Sur les figures 11 et 12, on ne voit que deux buses 66 et 67. Selon le même procédé que celui précédemment décrit, on injecte de I'air par des conduits 68 de l'embase 60 et on aspire au dessus de la pellicule 64 par les trois buses de la platine 65, on ramol- lit le pellicule 64 par chauffage, puis on inverse pression et depression de telle sorte que I'air introduit par les buses de la platine 65 selon les flèches F2 provoquent la deformation de la pellicule 64 en commençant par le centre de chaque alvéole ce qui provoque le p!iage des rebords de chacun des trois flans de carton.

Le pliage des rebords périphériques de I'emballage complet (36, 37, 38, 47, 48, 57 et 58) se fait comme celui des rebords 7 à 10.

Ces rebords sont biseautés pour se joindre sans superposition.

On remarque dans I'exemple représenté que les parois 44, 45 et 53 ne présentent pas de rebords. En effet ceci correspond à un mode de realisation selon lequel les deux parois situées en regard l'une de I'autre et qui séparent deux compartiments voisins sont séparées à leur sommet par la distance correspondant à la largeur d'un seul rebord. Ainsi le compartiment A est séparé des compartiments B et C par les parois 35 d'une part et 44 53 d'autre part. Celles-ci se terminent à bord franc tandis que la paroi 35 présente un rebord 39 dont l'arête sera sensiblement jointive avec le bord franc des parois 44 et 53.

Selon le même principe, les compartiments B et C sont séparés les parois 45 et 52. La paroi 45 n'a pas de rebord et se termine à bord franc tandis que la paroi 52 présente le rebord 56 dont l'arête sera sensiblement jointive avec le bord franc de la paroi 45.

C'est pour assurer la continuité dans un même plan, sans superposition, que les rebords 39, 56, 48 et 58 ont des bords diversement découpés.

Le rabettement des rebords 39 et 56 se fait de la même manière que pour les rebords périphériques car, on le voit sur la figure 10, les parois qui séparent deux compartiments voisins font par rapport au fond un angle α grace auquel le rebord correspondant a une tendance naturelle à s'incliner dans la direction voulue lorsqu'il subit la poussée de la pellicule 64.

Ceci est schématisé par les flèches des fig. 10, 11 et 13. Lorsque la pellicule 64 est collée sur toute la surface intérieure de I'emballage et toute la surface supérieure des rebords, c'est-a-dire lorsque l'opération de thermo-formage est terminée, la platine 65 est mise en position d'effacement puis la pellicule 64 est découpée le long des bords extérieurs de I'emballage, lequel, ainsi terminé, se présente sous la forme de la figure 14.

On voit que les rebords extérieurs comme les rebords 39 et 56 sont tous dans le même plan.

On peut alors obturer I'emballage au moyen d'un couvercle scellé sur tous les rebords à la fois de telle sorte que les compartiments A, B, et C soient séparés de manière étanche et puissent contenir différents produits, qu'ils soient solides, liquides, pateux ou pulvérulents sans qu'il puis se y avoir de mélange entre eux.

Selon une variante de l'invention, la face inférieure de la platine est munie d'elements addi- tionnels qui doivent venir au contact d'au moins l'un des rebords de I'emballage lorsque I'on abaisse la platine pour provoquer ou, au moins, favoriser le rabattement dudit rebord.

Ainsi, sur la figure 15 on voit que cet élé- ment est forme par un relief 70, qui constitue une rampe située à proximité d'un bord de l'alvéole voulu de l'embase de telle sorte qu'au moment ou I'on abaisse la platine, la pellicule thermo-plastique tend à incliner le rebord et que cette inclinaison est amplifiée dans le sens voulu grace à la rampe 70 qui pousse le rebord et, de toutes façons, s'oppose radicalement au pliage de ce rebord dans le sens inverse de celui voulu.

La rampe 70 doit se terminer par un bord aussi peu coupant que possible pour ne pas risquer de déchirer la pellicule thermo-plastique et doit occuper une position bien precise pour s'étendre a l'intérieur de l'alvéole correspondant et non pas sur le sommet de I'emballage.

Selon la variante représentée sur la figure 16, la platine ne comprend pas de relief mais au contraire un creux 71 également en forme de rampe et dont le but est le même que celui du relief 70.

La courbe de la rampe est inclinée pour obtenir le rabattement du rebord dans le sens voulu et pour éviter tout coincement.

Cette variante présente I'avantage d'éviter tous risques de déchirures de la pellicule thermo-plastique.

Selon la variante des figures 17, 18 et 19, on utilise le principe de prévoir un element additionnel sur la platine pour faciliter, voire provoquer le rabattement des rebords. La platine 75, munie d'un joint 76, doit coopérer directe- ment avec I'embase 77, c'est-a-dire sans cadre intermédiaire 16. Mais, ici, au lieu de prévoir un element additionnel tel que 70 ou 71, indi- viduel a chaque rebord a orienter, on prévoit une coupole 78 perforée de trous 79 (ou poreuse) et dont le contour peut correspondre sensiblement a la forme de la concavité de I'emballage.

La courbure de la coupole 78 permet de déformer sans dommage la pellicule 19 a partir du centre et, ainsi, d'incliner les rebords de I'emballage dans le sens voulu (figure 18). Lorsque la pellicule 19 est suffisamment ramollie par chauffage, I'air comprimé est envoyé a l'intérieur de la coupole 78 selon la flèche F 3 et il traverse la coupole 78 par les trous 79 (ou par les passages de sa paroi poreuse, ou par les ouvertures d'une grille qui la constitue) et se répartit selon les flèches F 4 (figure 19).

De la sorte, la pellicule 19 est parfaitement appliquée et collée, sur tout l'intérieur de I'emballage et sur ses rebords.

Sur la figure 20, on a montré qu'il est possible de prévoir autant de coupoles qu'il y a de compartiments. lci, on distingue une coupole 80 qui correspond au compartiment A et une coupole 81 qui correspond au compartiment B de I'emballage des figures 6 a 14, une troisième coupole (non représentée) correspond au compartiment C.

Par ailleurs, le procédé d'obtention de I'emballage est le même que celui prècédemment décrit.

L'invention n'est pas limitée aux seuls modes de realisation décrits et représentés, mais en embrasse, au contraire, toutes les variantes.

Ainsi, pour les deux parois situées en regard, on peut prévoir non plus un seul rebord sur une seule paroi, mais un rebord par paroi de telle sorte que ces parois soient alors séparées d'une distance sensiblement égale a la somme des largeurs des deux rebords.

On peut, également, prévoir qu'aucune des parois ne présente de rebord de sorte qu'à leurs sommets elles soient, alors, sensiblement jointives.

Enfin, deux parois en regard peuvent être sensiblement parallèles c'est-a-dire que I'angle α de la figure 10 est pratiquement droit. C'est tout particulièrement dans cette hypothèse que I'element additionnel de la platine (rampe ou coupole) est utile pour donner au rebord la bonne direction de rabattement et, cela dans l'hypothèse où, évidemment, un tel rebord est prévu.

## Revendications

1. Process for producing a pack formed by a cardboard layer and a synthetic material layer (19) which are superposed, this latter layer (19) being situated at the inside of this package which has a bottom (1 ), sides (3, 4, 5 and 6) not parallel to the bottom (1) and at least one outer flange substantially parallel to the bottom (1), said package being formed starting from a cardboard panel cut out and creased to form the base (1) and sides (3, 4, 5 and 6), first creases (2) separating the base (1) from the sides (3, 4, 5 and 6), then by raising the sides (3, 4, 5 and 6) with respect to the base (1) along the first creases (2) and holding them in this position, then by placing the synthetic material part in the form of a film (19) extending both above the base (1) and the sides (3, 4, 5 and 6) and then applying the film (19) against the cardboard section whilst deforming the same towards the base (1 ), then by exerting either a pressure or a negative pressure or a combined pressure and vacuum action on the film (19), then by inter- rupting the deforming and pressure action or vacuum action when the film (19) adheres to the cardboard section, the film (19) thereafter if desired being cut off along the flange, characterised in that to obtain such a package the flange of which is also provided with a cardboard layer, the panel is provided with flanges (7, 8, 9 and 10) joined to the sides (3, 4, 5 and 6) via second creases (11) and the film (19) is arranged at a particular distance above the top of the cardboard flanges (7, 8, 9 and 10), these still being in the extension of the sides (3, 4, 5 and 6) whereupon the film (19) is deformed towards the base (1) whilst starting from a substantially central area of the package and finish- ing with the periphery, this deformation of the film (19) resulting in folding the flanges (7, 8, 9 and 10) along the said second creases (11), the said pressure also being applied through the film (19) to the said flanges (7, 8, 9 and 10) until they are folded over.

2. Process according to claim 1, characterised in that the deformation of the film (19) is obtained by heat moulding and that the heat is distributed throughout the film (19) placed in position whilst compressed air is ducted into the central zone.

3. Process according to claim 1, characterised in that the panel cut out and creased is formed to shape by means of a shaping element to raise the sides (3, 4, 5 and 6) with respect to the base (1) whilst leaving the flanges (7, 8, 9 and 10) in the extension of the sides (3, 4, 5 and 6), whilst thereafter holding the panel within a mould (12) in this manner, the depth of the latter being such that the flanges (7, 8, 9 and 10) extend beyond its top, and that the film (19) is then applied.

4. Device for application of the process according to any one of the preceding claims 1 to 3, of the kind comprising firstly a base (13) in which is formed at least one recess (12) form- ing a mould for an excised and creased cardboard panel, secondly a movable plate (14) comprising a heat source as well as at least one compressed air nozzle (15) apt to be placed close to and in alignment with the base (13), and thirdly elements (16 to 18) for holding a film (19) of synthetic material, characterised in that the depth of the recess (12) is equal to the height of the sides (3, 4, 5 and 6) of the panel so that the flanges (7, 8, 9 and 10) of the said panel situated in the extension of the said sides (3, 4, 5 and 6) extend beyond the top edge of the recess (12), in that when the plate (14) is placed close to the base (13) it delimits a com- partment above the recess (12) the height of which is sufficient to lie above top of the still erect flanges (7, 8, 9 and 10) and the width of which is sufficient to circumscribe the folded down flanges (7, 8, 9 and 10), and in that the holding members (16 to 18) for the film (19) are arranged to position this latter at a distance above the base (13) a little greater than that by which the flanges (7, 8, 9 and 10) pass beyond the top edge of the recess (12).

5. Device according to claim 4, characterised in that the top surface of the base extends around the recess along a distance equal to at least the height by which the panel flanges stand forth when the latter is placed in position in the recess.

6. Device according to claim 5, characterised in that the base (60) comprises at least two recesses (61-62-63) which at their top are spaced apart by a distance equal to that which should separate two compartments of the package.

7. Device according to claim 6, characterised in that the surface of the plate (65) intended to face towards the base (60-77) is provided with at least one additional element (70-71-78) capable of promoting the folding over of the flanges (39) of the package in mechanical manner.

8. Device according to claim 7, characterised in that the additional element is a bowl (78) arranged to be traversed by compressed air and intended to be placed in a concavity of the package when the plate (75) is applied against the base (77).

9. Device according to claim 7, characterised in that the additional element is a sloping ramp (70-71) situated close to a recess edge of the base (60).

10. Device according to claim 4, characterised in that it comprises a frame (16) inter- posed between the base (13-60) and the plate (14-65) around the recess (12-61, 62, 63) and which has a height a little greater than the length of protrusion of the flanges (7, 8, 9 and 10-36, 37, 38, 39, 47, 48, 56, 57, 58) of the panel.

11. Device according to claim 10, characterised in that the frame (16) is placed on the base (18) and has a top groove (17) with which is intended to co-operate a joint (18) provided on the plate (14).

12. Package obtained according to any one of the claims 1 to 11, characterised in that it comprises at least one base (1-30, 41, 50), sides (3, 4, 5, 6-32, 33, 34, 35-43, 44, 45, 46-52, 53, 54, 55) which extend in planes each of which subtends- with the base (1) and each of the bases (30, 41, 50) respect- ively- an angle greater by at least a few degrees to a right angle, and flanges (7, 8, 9, 10-36, 37, 38, 39) which extend in a secant plane to that of the sides, particular flanges at least having chamfered extremities so that two adjacent flanges should at most be joined in the same plane, that is without overlapping.

13. Package according to claim 12, characterised in that, comprising at least two separate compartments (A, B, C), it comprises at least two bases (30, 41, 50) and four sides per base, of which at least two (35 and 53) face towards each other.

14. Package according to claim 13, characterised in that two sides (35 and 53) facing towards each other are separated at their top by at least one flange (39).

15. Package according to claim 13, characterised in that each of the two sides facing towards each other has a flange and that these two flanges are in the same plane, the tops of these two sides then being separated by a distance substantially equal to the sum of the widths of thèse two flanges.

16. Package according to claim 14, characterised in that one only (35) of the two sides (35 and 53) facing towards each other has a flange (39), the tops of these two sides (35 and 53) then being separated by a distance substantially equal to that of the said flange (39).

17. Package according to claim 13, characterised in that neither of the two sides facing towards each other has a flange, the tops of these two sides then being substantially con- joined.

18. Package according to claim 13, characterised in that two sides (35 and 53) facing towards each other are substantially parallel.

## Claims

1. Procédé pour l'obtention d'un emballage constitue d'une couche de carton et d'une couche de matière synthétique (19) super- posées, cette dernière couche (19) étant vers l'intérieur de cet emballage présentant un fond (1), des parois (3, 4, 5 et 6) non parallèles au fond (1) et au moins un rebord extérieur substantiellement parallèle au fond (1), emballage realise en partant d'un flan de carton découpé et rainé pour former le fond (1) et les parois (3, 4, 5 et 6), des premières lignes de rainage (2) séparant le fond (1) des parois (3, 4, 5 et 6), puis en redressant les parois (3, 4, 5 et 6) par rapport au fond (1), le long des premières lignes de rainage (2) et en les maintenant ainsi, puis en disposant la partie en matière synthétique sous forme d'une pellicule (19) s'étendant a la fois au-dessus du fond (1) et des parois (3, 4, 5 et 6), puis en appliquant la pellicule (19) contre la partie en carton en la déformant vers le fond (1), ), puis en exerçant soit une pression sur la pellicule (19) soit une depression soit une combi- naison pression-depression, puis en interrom- pant I'action de deformation et de pression, respectivement depression, quand la pellicule (19) adhere a la partie en carton, la pellicule (19) étant éventuellement découpée ensuite suivant le rebord, caractérisé en ce que, afin d'obtenir un tel emballage dont le rebord est également pourvu d'une couche de carton, le flan est pourvu de rebords (7, 8, 9 et 10) relies aux parois (3, 4, 5 et 6) par des secondes lignes de rainage (11) et la pellicule (19) est disposée a une certaine distance au-dessus du sommet des rebords en carton (7, 8, 9 et 10), ceux-ci étant encore dans le prolongement des parois (3, 4, 5 et 6), puis la pellicule (19) est déformée vers le fond (1) en commençant par au moins une zone de I'emballage substantiellement centrale et en finissant par la périphérie, cette deformation de la pellicule (19) ayant pour effet de rabattre les rebords (7, 8, 9 et 10) le long desdites secondes lignes de rainage (11), ladite pression étant également appliquée, via la pellicule (19), auxdits rebords (7, 8, 9 et 10) jusqu'à ce qu'ils soient rabattus.

2. Procédé selon la revendication 1, caractérisé en ce que la deformation de la pellicule (19) est obtenue par thermoformage et que la chaleur est répartie sur I'ensemble de la pellicule (19) mise en place tandis que de I'air comprimé est envoyé dans la zone centrale.

3. Procédé selon la revendication 1, caractérisé en ce que le flan découpé et rainé est mis en forme au moyen d'un conformateur afin de redresser les parois (3, 4, 5 et 6) par rapport au fond (1) tout en laissant les rebords (7, 8, 9 et 10) dans le prolongement des parois (3, 4, 5 et 6), puis que le flan est maintenu ainsi dans un moule (12) dont la profondeur est telle que les rebords (7, 8, 9 et 10) dépassent son sommet, puis que I'on applique la pellicule (19).

4. Dispositif pour la mise en oeuvre du pro- cede selon l'une quelconque des revendica- tions 1 a 3 ci-dessus, du type comprenant d'une premiere part une embase (13) dans laquelle est menage au moins un alvéole (12) formant moule pour un flan de carton découpé et plié, d'une deuxième part une platine mobile (14) comprenant une source de chaleur ainsi qu'au moins un ajutage d'air comprimé (15) pouvant être placée a proximitée et en regard de I'embase (13) et, d'une troisième part, des organes de maintien (16 à 18) d'une pellicule en matière synthétique (19), caractérisé en ce que la profondeur de l'alvéole (12) est égale à la hauteur des parois (3, 4, 5 et 6) du flan afin que les rebords (7, 8, 9 et 10) dudit flan places dans le prolongement desdites parois (3, 4, 5 et'6) dépassent le bord supérieur de l'alvéole (12), en ce que la platine (14), lorsqu'elle est placée a proximité de l'embase (13), délimite au-dessus de l'alvéole (12) une chambre dont la hauteur est suffisante pour être au-dessus du sommet des rebords (7, 8, 9 et 10) non rabattus et dont la largeur est suffisante pour circonscrire les rebords (7, 8, 9 et 10) rabattus et en ce que les organes de maintien (16 a 18) de la pellicule (19) sont adaptés a placer cette dernière a une distance au-dessus de I'embase (13) un peu supérieure à celle dont les rebords (7, 8, 9 et 10) dépassent le bord supérieur de l'alvéole (12).

5. Dispositif selon la revendication 4, caractérisé en ce que la face supérieure de l'embase s'étend autour de l'alvéole sur une distance au moins égale a la hauteur de dépassement des rebords du flan lorsque celui-ci est mis en place dans l'alvéole.

6. Dispositif selon la revendication 5, caractérisé en ce que I'embase (60) comprend au moins deux alvéoles (61-62-63) espacés, a leur sommet, d'une distance égale a celle qui doit séparer deux compartiments de l'emballage.

7. Dispositif selon la revendication 6, caractérisé en ce que la face de la platine (65) qui doit faire face a I'embase (60-77) est munie d'au moins un element additionnel (70-71-78) susceptible de favoriser méca- niquement le rabattement des rebords (39) de I'emballage.

8. Dispositif selon la revendication 7, caractérisé en ce que l'élément additionnel est une coupole (78) apte à être traversée par de I'air comprimé et devant se placer dans une concavité de I'emballage lorsque la platine (75) est appliquée contre I'embase (77).

9. Dispositif selon la revendication 7, caractérisé en ce que l'élément additionnel est une rampe inclinée (70-71) située a proximité d'un bord d'alvéole de I'embase (60).

10. Dispositif selon la revendication 4, caractérisé en ce qu'il comprend un cadre (16) qui est interpose entre I'embase (13-60) et la platine (14-65) autour de l'alvéole (12-61, 62, 63) et qui a une hauteur un peu supérieure à la distance de dépassement des rebords (7, 8, 9 et 10-36, 37, 38, 39, 47, 48, 56, 57, 58) du flan.

11. Dispositif selon la revendication 10, caractérisé en ce que le cadre (16) est place sur I'embase (18) et présente une gorge supérieure (17) avec laquelle doit coopérer un joint (18) prévu sur la platine (14).

12. Emballage obtenu selon l'une quelconque des revendication 1 a 11 caractérisé en ce qu'il comprend au moins un fond (1-30, 41, 50), des parois (3, 4, 5, 6-32, 33, 34, 35-43, 44, 45, 46-52, 53, 54, 55) qui s'étendent dans des plans formant chacun avec le fond (1), respectivement chacun des fonds (30, 41, 50), un angle supérieur d'au moins quelques degrés a un angle droit et des rebords (7, 8, 9, 10-36, 37, 38, 39) qui s'étendent dans un plan secant a ceux des parois, certains rebords au moins présentant des extrémités biseautées afin que deux rebords adjacents soient au plus jointifs dans un même plan, c'est-a-dire sans recouvre- ment.

13. Emballage selon la revendication 12, caractérisé en ce que, comportant au moins deux compartiments séparés (A, B, C), il comprend au moins deux fonds (30, 41, 50) et quatre parois par fond, dont au moins deux (35 et 53) sont en regard l'une de I'autre.

14. Emballage selon la revendication 13, caractérisé en ce que deux parois en regard (35 et 53) sont séparées a leur sommet, par au moins un rebord (39).

15. Emballage selon la revendication 13, caractérisé en ce que chacune des deux parois en regard présente un rebord et que ces deux rebords sont dans un même plan, les sommets de ces deux parois étant alors séparés d'une distance sensiblement égale a la somme des largeurs des deux rebords.

16. Emballage selon la revendication 14, caractérisé en ce qu'une seule (35) des deux parois (35 et 53) situées en regard présente un rebord (39) les sommets de ces deux parois (35 et 53) étant alors séparés d'une distance sensiblement égale a celle dudit rebord (39).

17. Emballage selon la revendication 13, caractérisé en ce qu'aucune des deux parois situées en regard l'une de I'autre ne présente de rebord, les sommets de ces deux parois étant alors sensiblement jointifs.

18. Emballage selon la revendication 13, caractérisé en ce que deux parois en regard (35 et 53) sont sensiblement parallèles.

## Patentansprüche

1. Verfahren zur Herstellung einer Verpackung, die aus einer Kartonschicht mit dar- überliegender Kunststoffschicht (19) besteht, wobei die letztere Schicht (19) auf der Innenseite dieser Verpackung angeordnet ist, die einen Boden (1), zum Boden (1) nicht parallele Wände (3, 4, 5 und 6) und wenigstens einen zum Boden (1) im wesentlichen parallelen äußeren Rand aufweist, wobei die Verpackung aus einem Kartonzuschnitt hergestellt wird, der zur Bildung des Bodens (1) und der Wände (3, 4, 5 und 6) ausgeschnitten und gefalzt wird, wobei erste Falzlinien (2) den Boden (1) von den Wänden (3, 4, 5 und 6) trennen, wonach die Wände (3, 4, 5 und 6) gegenüber dem Boden (1) längs der ersten Falzlinien (2) aufgerichtet und dann so gehalten werden, wonach der Kunststoff in Form einer Folie (19) aufgebracht wird, die sich gleichzeitig über dem Boden (1) und den Wänden (3, 4, 5 und 6) erstreckt, wonach die Folie (19) unter Verformung zum Boden (1) hin auf den aus Karton bestehenden Teil gedrückt wird, wonach auf die Folie (19) ein Druck, Unterdruck oder eine Kombination aus Druck und Unterdruck ausgeübt wird, wonach die aus Verformung und Druck bzw. Unterdruck bestehende Wirkung unterbrochen wird, wenn die Folie (19) am Kartonteil haftet, wonach die Folie (19) gegebenenfalls längs des Rands abgeschnitten wird, dadurch gekennzeichnet, daß zur Herstellung einer derartigen Verpackung, deren Rand ebenfalls mit einer Kartonschicht versehen ist, der Zuschnitt mit Rändern (7, 8, 9 und 10) versehen wird, die über zweite Falzlinien (11) mit den Wänden (3, 4, 5 und 6) verbunden sind, und daß die Folie (19) in einem gewissen Abstand über dem Scheitel der aus Karton bestehenden Ränder (7, 8, 9 und 10) angeordnet wird, die sich noch in der Verlängerung der Wände (3, 4, 5 und 6) befinden, wonach die Folie (19) zum Boden (1) hin verformt wird, und zwar beginnend mit wenigstens einem im wesentlichen mittleren Bereich der Verpackung und abschliessend mit dem Umfang, wobei die Wirkung dieser Verformung der Folie (19) im Umschlagen der Ränder (7, 8, 9 und 10) längs der zweiten Falzlinie (11) besteht, wobei der Druck über die Folie (19) auch auf die Ränder (7, 8, 9 und 10) ausgeübt wird, bis diese umgeschlagen sind.

2. Verfahren nach Anspruch 1, dadurch gekennzeichnet, daß die Verformung der Folie (19) durch Warmformen erfolgt und daß die Wärme auf der gesamten aufgebrachten Folie (19) verteilt wird, während in den mittleren Bereich Druckluft zugeführt wird.

3. Verfahren nach Anspruch 1, dadurch gekennzeichnet, daß der zugeschnittene und gefalzte Zuschnitt mittels einer Formgebungsvorrichtung in Form gebracht wird, zum Aufrichten der Wände (3, 4, 5 und 6) gegenüber dem Boden (1), wobei die Ränder (7, 8, 9 und 10) in der Verlängerung der Wände (3, 4, 5 und 6) belassen werden, wonach der Zuschnitt auf diese Weise in einer Form (12) gehalten wird, deren Tiefe so groß ist, daß die Ränder (7, 8, 9, und 10) deren Oberseite überragen, wonach die Folie (19) aufgebracht wird.

4. Vorrichtung zur Durchführung des Verfahrens nach einem der Ansprüche 1 bis 3 mit erstens einem Unterteil (13), in dem wenigstens ein Hohlraum (12) ausgebildet ist, der für einen zugeschnittenen und gefaltenen Kartonzuschnitt eine Form bildet, mit zweitens einer beweglichen Platte (14) einschließlich einer Wärmequelle und wenigstens einem Druckluftanschluß (15), der in Nähe und gegenüber dem Unterteil (13) angeordnet sein kann, und mit drittens Organen (16 und 18) zum Halten einer Kunststoffolie (19), dadurch gekennzeichnet, daß die Tiefe des Hohlraums (12) gleich der Höhe der Wände (3, 4, 5 und 6) des Zuschnitts ist, damit die in der Verlängerung der Wände (3, 4, 5 und 6) angeordneten Ränder (7, 8, 9 und 10) des Zuschnitts den oberen Rand des Hohlraums (12) überragen, daß die in Nähe des Unterteils (13) angeordnet Platte (14) über dem Hohlraum (12) eine Kammer begrenzt, deren Höhe ausreicht, um sich über der Oberseite der nicht umgelegten Ränder (7, 8, 9 und 10) zu befinden, und deren Breite ausreicht, um die umgelegten Ränder (7, 8, 9 und 10) zu umgeben, und daß die Organe (16 bis 18) zum Halten der Folie (19) diese über dem Unterteil (13) in einem Abstand anordnen können, der ein wenig über demjenigen liegt, mit dem die Ränder (7, 8, 9 und 10) den oberen Rand des Hohlraums (12) überragen.

5. Vorrichtung nach Anspruch 4, dadurch gekennzeichnet, daß sich die Oberseite des Unterteils um den Hohlraum in einem Abstand erstreckt, der wenigstens gleich der Überstandshöhe der Ränder des Zuschnitts ist, wenn dieser in den Hohlraum eingesetzt ist.

6. Vorrichtung nach Anspruch 5, dadurch gekennzeichnet, daß das Unterteil (60) wenigstens zwei im Abstand angeordnete Hohlräume (61-62-63) aufweist, die an ihrem Oberteil in einem Abstand angeordnet sind, der gleich demjenigen ist, der die beiden Abteile der Verpackung trennen soll.

7. Vorrichtung nach Anspruch 6, dadurch gekennzeichnet, daß die dem Unterteil (60-77) zugewandte Seite der Platte (65) mit wenigstens einem zusätzlichen Element (70-71-78) versehen ist, das das Umlegen der Ränder (39) der Verpackung mechanisch begünstigen kann.

8. Vorrichtung nach Anspruch 7, dadurch gekennzeichnet, daß das zusätzliche Element eine Kuppel (78) ist, die von der Druckluft durchquert werden kann und sich in eine Vertiefung der Verpackung legen soll, wenn die Platte (75) auf das Unterteil (77) gedrückt wird.

9. Vorrichtung nach Anspruch 7, dadurch gekennzeichnet, daß das zusätzliche Element eine geneigte Rampe (70-71) ist, die sich in der Nähe eines Rands des Hohlraums des Unterteils (60) befindet.

10. Vorrichtung nach Anspruch 4, gekennzeichnet durch einen Rahmen (16), der zwischen dem Unterteil (13-60) und der Platte (14-65) um den Hohlraum (12-61, 62, 63) angeordnet ist und dessen Höhe ein wenig größer als der Abstand ist, mit dem die Ränder (7, 8, 9 und 10-36, 37, 38, 39, 47, 48, 56, 57, 58) des Zuschnitts überstehen.

11. Vorrichtung nach Anspruch 10, dadurch gekennzeichnet, daß der Rahmen (16) über dem Unterteil (18) angeordnet ist und eine obere Nut (17) aufweist, mit der eine auf der Platte (14) vorgesehene Dichtung (18) zusammenarbeiten soll.

12. Verpackung, die nach einem der Ansprüche 1 bis 11 hergestellt ist, gekennzeichnet durch wenigstens einen Boden (1-30, 41, 50) durch Wände (3, 4, 5, 6-32, 33, 34, 35-43, 44, 45, 46-52, 53, 54, 55), die sich in Ebenen erstrecken, die jeweils mit dem Boden (1) bzw. mit jedem der Böden (30, 41, 50) einen Winkel einschließen, der wenigstens um einige Grad größer als ein rechter Winkel ist, und durch Ränder (7, 8, 9, 10-36, 37, 38, 39), die sich in einer die Ebenen der Wände schneidenden Ebene erstrecken, wobei wenigstens gewisse Ränder abgeschrägte Enden aufweisen, damit zwei aneinandergrenzende Ränder in ein und derselben Ebene höchstens aneinanderstoßen, d. h. keine Überdeckung aufweisen.

13. Verpackung nach Anspruch 12, dadurch gekennzeichnet, daß beim Vorliegen von wenigstens zwei getrennten Abteilen (A, B, C) wenigstens zwei Böden (30, 41, 50) und je Boden vier Wände vorgesehen sind, von denen wenigstens zwei (35 und 53) einander gegenüberliegen.

14. Verpackung nach Anspruch 13, dadurch gekennzeichnet, daß zwei gegenüberliegende Wände (35 und 53) an ihrem Scheitel durch wenigstens einem Rand (39) getrennt sind.

15. Verpackung nach Anspruch 13, dadurch gekennzeichnet, daß jede der beiden gegenüberliegenden Wände einen Rand aufweist, und daß diese beiden Ränder in ein und derselben Ebene liegen, wobei die Scheitel dieser beiden Wände dann um den Abstand getrennt sind, der im wesentlichen gleich der Summe der Breiten der beiden Ränder ist.

16. Verpackung nach Anspruch 14, dadurch gekennzeichnet, daß eine einzige (35) der beiden gegenüberliegenden Wände (35 und 53) einen Rand (39) aufweist, wobei die Scheitel dieser beiden Wände (35 und 53) dann um einen Abstand getrennt sind, der im wesentlichen gleich demjenigen des Rands (39) ist.

17. Verpackung nach Anspruch 13, dadurch gekennzeichnet, daß keine der beiden einander gegenüberliegenden Wände einen Rand aufweist, wobei die Scheitel dieser beiden Wände dann im wesentlichen aneinanderstoßen.

18. Verpackung nach Anspruch 13, dadurch gekennzeichnet, daß die gegenüberliegenden beiden Wände (35 und 53) im wesentlichen parallel sind.
